# EUROPÄISCHE PATENTANMELDUNG

(11) **EP 2 441 537 A1**
(43) Veröffentlichungstag der Anmeldung: **18.04.2012**
(21) Anmeldenummer: 10187894.0
(22) Anmeldetag: 18.10.2010
(51) Int. Cl.: B22C 7/06, B22C 9/10

(54) **Kernwerkzeug mit variablen Stiften und Verfahren zur Herstellung eines Kerns**

(71) Anmelder: SIEMENS AKTIENGESELLSCHAFT, 80333 München (DE)
(72) Erfinder: Ahmad, Fathi, 41564 Kaarst (DE); Eßer, Winfried, 44805 Bochum (DE); Gaio, Giuseppe, 53173 Bonn (DE); Heckel, Waldemar, 33142 Büren (DE); Küperkoch, Rudolf, 45219 Essen (DE); Lüsebrink, Oliver, 58456 Witten (DE); Mattheis, Thorsten, 45473 Mülheim (DE); Milazar, Mirko, 46049 Oberhausen (DE); Mol, Artur, 45468 Mülheim an der Ruhr (DE); Paul, Uwe, 40882 Ratingen (DE); Ricken, Oliver, 45149 Essen (DE); Schneider, Oliver, 46487 Wesel (DE)

(57) **Zusammenfassung**

Durch den modularen inneren Aufbau eines Kernwerkzeugs (1) kann das Kernwerkzeug (1) durch kleine Änderungen den gewünschten Änderungen des Kerns schneller und einfacher angepasst werden, als wäre es nur einteilig oder die Stifte fester Bestandteil der Kernwerkzeughälften.

## Beschreibung

Die Erfindung betrifft ein Kernwerkzeug mit austauschbaren Stiften und Verfahren zur Herstellung eines Kerns.

Bei Herstellung einer keramischen Gussform werden Kernwerkzeuge für die Herstellung eines keramischen Kerns verwendet, die den Kern auf gewisse innere Strukturen, wie z.B. durchgehende Verbindung von Außenwänden oder zwei Innenwände, prägen.

Diese inneren Verstrebungen stellen auch einen Strömungswiderstand dar und beeinflussen bei hohlen Bauteilen, die mittels eines solchen Kerns hergestellt werden, auch den Durchfluss der Kühlluft und den Wärmeübergang in die Kühlluft.

Bei der Herstellung eines Kerns für eine Turbinenschaufel sind oft mehrere Entwicklungsiterationen notwendig, um den Kern so herzustellen, dass er den Anforderungstoleranzen (z.B. Kühlluftmassenstrom) entspricht. Dafür wird bisher entweder das Kernwerkzeug vollständig und damit aufwändig überarbeitet oder jeweils ein neues und teureres Kernwerkzeug hergestellt. Dies ist teuer und gleichzeitig aufwändig.

Es ist daher Aufgabe der Erfindung o.g. Problem zu lösen.

Die Aufgabe wird gelöst durch ein Kernwerkzeug gemäß Anspruch 1 und ein Verfahren gemäß Anspruch 7.

In den Unteransprüchen werden weitere vorteilhafte Maßnahmen aufgelistet, die beliebig miteinander kombiniert werden können, um weitere Vorteile zu erzielen.

Es zeigen
- Figur 1, 2: schematisch ein Kernwerkzeug,
- Figur 3: eine Gasturbine,
- Figur 4: eine Turbinenschaufel,
- Figur 5: eine Liste von Superlegierungen.

Die Figuren und das Ausführungsbeispiel stellen nur Ausführungsbeispiele der Erfindung dar.

Figur 1 zeigt schematisch ein Kernwerkzeug 1.

Das Kernwerkzeug 1 weist zumindest zwei Hälften auf, hier eine obere Hälfte 3 und eine untere Hälfte 4, zwischen denen ein Hohlraum 2 ausgebildet ist.

Zwischen den Hälften 3, 4 des Kernwerkzeugs 1 sind Stifte 5 vorhanden, die hier vorzugsweise zweiteilig als Stiftteile 8, 11 ausgebildet sind.

Sie können aber auch als einteilige Stifte 9 ausgebildet sein (Fig. 2).

Die Kernwerkzeughälften 3, 4 weisen Vorsprünge 13, 13' auf, an denen der obere Stiftteil 8 und der untere Stiftteil 11 oder der Stift 9 (Fig. 2) vorzugsweise befestigt sind. Dies kann durch mechanische Klammerung, Löten oder Schweißen erfolgen. Die Stiftteile 8, 11 sind direkt gegenüber paarweise angeordnet und berühren sich vorzugsweise.

Die gleiche Befestigung wird für den einteiligen Stift 9 (Fig. 2) angewandt.

Die Form und Größe dieser Stifte 8 (Fig. 1), 9 (Fig. 2) bestimmen dabei auch den Durchfluss eines Kühlmediums (Kühlluftmassenstrom) durch eine hohlgegossene Turbinenkomponente, insbesondere durch eine Turbinenschaufel 120, 130 (Fig.4) als ein Beispiel für ein Gussbauteil, das vorzugsweise aus nickel- oder kobaltbasierten Superlegierungen hergestellt wird, ganz vorzugsweise aus einer Legierung gemäß Figur 5.

Zur Herstellung eines Kerns für eine Gussform wird ein keramisches Material in Form einer viskosen Masse oder ein anderes Material in den Hohlraum 2 um die Stifte 5 (Fig. 1), 9 (Fig. 2) gepresst und der so bereitgestellte Kern wird später zum Versintern der keramischen Partikel gebrannt und beim Gießen der hohlgegossenen Turbinenkomponente 120, 130 zur Darstellung von Kühlkanälen verwendet.

Stellt sich nun heraus, dass der Durchfluss des Kühlmediums durch das gegossene Bauteil, das um den Kern gegossen wird, nicht den technischen Vorgaben entspricht (z.B. zu groß ist oder sonstige geometrische Abweichungen auftreten), werden die Stifte 5, 8 (Fig. 1), 9 (Fig. 2) durch andere Stifte mit anderer Form und/oder Größe ersetzt. Ebenso können die Stifte 5, 9 geändert werden, wenn andere Spezifikationen nicht erfüllt werden.

Dabei werden der untere Stiftteil 11 (Fig. 1) und der obere Stiftteil 8 (Fig. 1) oder der gesamte Stift 9 (Fig. 2) von den Kernwerkzeughälften 3, 4, insbesondere von den Vorsprüngen 13, 13' gelöst und Stifte mit modifiziertem, insbesondere geringerem Querschnitt bei zu geringem Durchfluss oder größerem Querschnitt bei zu großem Durchfluss aufgebracht.

So können die Kernwerkzeughälften 3, 4 wieder verwendet werden, wobei die Herstellung der austauschbaren Stiftteile 8, 11 (Fig. 1) und 9 (Fig. 2) schnell, einfach und kostengünstig erfolgt.

Dann wird mit einem veränderten Kernwerkzeug mit verändertem Durchmesser der Stifte 5, 8, 11 (Fig. 1), 9 (Fig. 2) wiederum ein neuer Kern hergestellt, so dass ein neues Gussbauteil mit diesem Kern, der zum Gießen verwendet wird, der dann der Spezifikation entspricht oder ggf. in einer weiteren Iteration nochmals die Stifte 5, 8, 11, 9 verändert werden, bis die gewünschte Toleranz erreicht wird.

Der Vorteil besteht darin, dass durch sehr geringe und einfach auszuführende Veränderung des Kernwerkzeugs mittels der austauschbaren Stifte 5, 8, 11, 9 die notwendigen Prozessentwicklungsiterationen zur Anpassung des geforderten Kühlluftmassenstroms durchgeführt werden können.

Am Ende der Iteration(en) enthält man ein Kernwerkzeug, das für die Serienproduktion geeignet ist und die Gussbauteile abgießen lässt, die die gewünschten Spezifikationen erfüllen. Des Weiteren können in der Produktion bei Verschleiß durch eine keramische Masse die Stifte schnell, einfach und kostengünstig ausgetauscht werden.

Die Figur 3 zeigt beispielhaft eine Gasturbine 100 in einem Längsteilschnitt.

Die Gasturbine 100 weist im Inneren einen um eine Rotationsachse 102 drehgelagerten Rotor 103 mit einer Welle 101 auf, der auch als Turbinenläufer bezeichnet wird.

Entlang des Rotors 103 folgen aufeinander ein Ansauggehäuse 104, ein Verdichter 105, eine beispielsweise torusartige Brennkammer 110, insbesondere Ringbrennkammer, mit mehreren koaxial angeordneten Brennern 107, eine Turbine 108 und das Abgasgehäuse 109.

Die Ringbrennkammer 110 kommuniziert mit einem beispielsweise ringförmigen Heißgaskanal 111. Dort bilden beispielsweise vier hintereinander geschaltete Turbinenstufen 112 die Turbine 108.

Jede Turbinenstufe 112 ist beispielsweise aus zwei Schaufelringen gebildet. In Strömungsrichtung eines Arbeitsmediums 113 gesehen folgt im Heißgaskanal 111 einer Leitschaufelreihe 115 eine aus Laufschaufeln 120 gebildete Reihe 125.

Die Leitschaufeln 130 sind dabei an einem Innengehäuse 138 eines Stators 143 befestigt, wohingegen die Laufschaufeln 120 einer Reihe 125 beispielsweise mittels einer Turbinenscheibe 133 am Rotor 103 angebracht sind.

An dem Rotor 103 angekoppelt ist ein Generator oder eine Arbeitsmaschine (nicht dargestellt).

Während des Betriebes der Gasturbine 100 wird vom Verdichter 105 durch das Ansauggehäuse 104 Luft 135 angesaugt und verdichtet. Die am turbinenseitigen Ende des Verdichters 105 bereitgestellte verdichtete Luft wird zu den Brennern 107 geführt und dort mit einem Brennmittel vermischt. Das Gemisch wird dann unter Bildung des Arbeitsmediums 113 in der Brennkammer 110 verbrannt. Von dort aus strömt das Arbeitsmedium 113 entlang des Heißgaskanals 111 vorbei an den Leitschaufeln 130 und den Laufschaufeln 120. An den Laufschaufeln 120 entspannt sich das Arbeitsmedium 113 impulsübertragend, so dass die Laufschaufeln 120 den Rotor 103 antreiben und dieser die an ihn angekoppelte Arbeitsmaschine.

Die dem heißen Arbeitsmedium 113 ausgesetzten Bauteile unterliegen während des Betriebes der Gasturbine 100 thermischen Belastungen. Die Leitschaufeln 130 und Laufschaufeln 120 der in Strömungsrichtung des Arbeitsmediums 113 gesehen ersten Turbinenstufe 112 werden neben den die Ringbrennkammer 110 auskleidenden Hitzeschildelementen am meisten thermisch belastet.

Um den dort herrschenden Temperaturen standzuhalten, können diese mittels eines Kühlmittels gekühlt werden.

Ebenso können Substrate der Bauteile eine gerichtete Struktur aufweisen, d.h. sie sind einkristallin (SX-Struktur) oder weisen nur längsgerichtete Körner auf (DS-Struktur).

Als Material für die Bauteile, insbesondere für die Turbinenschaufel 120, 130 und Bauteile der Brennkammer 110 werden beispielsweise eisen-, nickel- oder kobaltbasierte Superlegierungen verwendet.

Solche Superlegierungen sind beispielsweise aus der EP 1 204 776 B1, EP 1 306 454, EP 1 319 729 A1, WO 99/67435 oder WO 00/44949 bekannt.

Ebenso können die Schaufeln 120, 130 Beschichtungen gegen Korrosion (MCrAIX; M ist zumindest ein Element der Gruppe Eisen (Fe), Kobalt (Co), Nickel (Ni), X ist ein Aktivelement und steht für Yttrium (Y) und/oder Silizium, Scandium (Sc) und/oder zumindest ein Element der Seltenen Erden bzw. Hafnium). Solche Legierungen sind bekannt aus der EP 0 486 489 B1, EP 0 786 017 B1, EP 0 412 397 B1 oder EP 1 306 454 A1.

Auf der MCrA1X kann noch eine Wärmedämmschicht vorhanden sein, und besteht beispielsweise aus ZrO₂, Y₂O₃-ZrO₂, d.h. sie ist nicht, teilweise oder vollständig stabilisiert durch Yttriumoxid und/oder Kalziumoxid und/oder Magnesiumoxid.

Durch geeignete Beschichtungsverfahren wie z.B. Elektronenstrahlverdampfen (EB-PVD) werden stängelförmige Körner in der Wärmedämmschicht erzeugt.

Die Leitschaufel 130 weist einen dem Innengehäuse 138 der Turbine 108 zugewandten Leitschaufelfuß (hier nicht dargestellt) und einen dem Leitschaufelfuß gegenüberliegenden Leitschaufelkopf auf. Der Leitschaufelkopf ist dem Rotor 103 zugewandt und an einem Befestigungsring 140 des Stators 143 festgelegt.

Die Figur 4 zeigt in perspektivischer Ansicht eine Laufschaufel 120 oder Leitschaufel 130 einer Strömungsmaschine, die sich entlang einer Längsachse 121 erstreckt.

Die Strömungsmaschine kann eine Gasturbine eines Flugzeugs oder eines Kraftwerks zur Elektrizitätserzeugung, eine Dampfturbine oder ein Kompressor sein.

Die Schaufel 120, 130 weist entlang der Längsachse 121 aufeinander folgend einen Befestigungsbereich 400, eine daran angrenzende Schaufelplattform 403 sowie ein Schaufelblatt 406 und eine Schaufelspitze 415 auf.

Als Leitschaufel 130 kann die Schaufel 130 an ihrer Schaufelspitze 415 eine weitere Plattform aufweisen (nicht dargestellt).

Im Befestigungsbereich 400 ist ein Schaufelfuß 183 gebildet, der zur Befestigung der Laufschaufeln 120, 130 an einer Welle oder einer Scheibe dient (nicht dargestellt).

Der Schaufelfuß 183 ist beispielsweise als Hammerkopf ausgestaltet. Andere Ausgestaltungen als Tannenbaum- oder Schwalbenschwanzfuß sind möglich.

Die Schaufel 120, 130 weist für ein Medium, das an dem Schaufelblatt 406 vorbeiströmt, eine Anströmkante 409 und eine Abströmkante 412 auf.

Bei herkömmlichen Schaufeln 120, 130 werden in allen Bereichen 400, 403, 406 der Schaufel 120, 130 beispielsweise massive metallische Werkstoffe, insbesondere Superlegierungen verwendet.

Solche Superlegierungen sind beispielsweise aus der EP 1 204 776 B1, EP 1 306 454, EP 1 319 729 A1, WO 99/67435 oder WO 00/44949 bekannt.

Die Schaufel 120, 130 kann hierbei durch ein Gussverfahren, auch mittels gerichteter Erstarrung, durch ein Schmiedeverfahren, durch ein Fräsverfahren oder Kombinationen daraus gefertigt sein.

Werkstücke mit einkristalliner Struktur oder Strukturen werden als Bauteile für Maschinen eingesetzt, die im Betrieb hohen mechanischen, thermischen und/oder chemischen Belastungen ausgesetzt sind.

Die Fertigung von derartigen einkristallinen Werkstücken erfolgt z.B. durch gerichtetes Erstarren aus der Schmelze. Es handelt sich dabei um Gießverfahren, bei denen die flüssige metallische Legierung zur einkristallinen Struktur, d.h. zum einkristallinen Werkstück, oder gerichtet erstarrt.

Dabei werden dendritische Kristalle entlang dem Wärmefluss ausgerichtet und bilden entweder eine stängelkristalline Kornstruktur (kolumnar, d.h. Körner, die über die ganze Länge des Werkstückes verlaufen und hier, dem allgemeinen Sprachgebrauch nach, als gerichtet erstarrt bezeichnet werden) oder eine einkristalline Struktur, d.h. das ganze Werkstück besteht aus einem einzigen Kristall. In diesen Verfahren muss man den Übergang zur globulitischen (polykristallinen) Erstarrung meiden, da sich durch ungerichtetes Wachstum notwendigerweise transversale und longitudinale Korngrenzen ausbilden, welche die guten Eigenschaften des gerichtet erstarrten oder einkristallinen Bauteiles zunichte machen.

Ist allgemein von gerichtet erstarrten Gefügen die Rede, so sind damit sowohl Einkristalle gemeint, die keine Korngrenzen oder höchstens Kleinwinkelkorngrenzen aufweisen, als auch Stängelkristallstrukturen, die wohl in longitudinaler Richtung verlaufende Korngrenzen, aber keine transversalen Korngrenzen aufweisen. Bei diesen zweitgenannten kristallinen Strukturen spricht man auch von gerichtet erstarrten Gefügen (directionally solidified structures).

Solche Verfahren sind aus der US-PS 6,024,792 und der EP 0 892 090 A1 bekannt.

Ebenso können die Schaufeln 120, 130 Beschichtungen gegen Korrosion oder Oxidation aufweisen, z. B. (MCrA1X; M ist zumindest ein Element der Gruppe Eisen (Fe), Kobalt (Co), Nickel (Ni), X ist ein Aktivelement und steht für Yttrium (Y) und/oder Silizium und/oder zumindest ein Element der Seltenen Erden, bzw. Hafnium (Hf)). Solche Legierungen sind bekannt aus der EP 0 486 489 B1, EP 0 786 017 B1, EP 0 412 397 B1 oder EP 1 306 454 A1.

Die Dichte liegt vorzugsweise bei 95% der theoretischen Dichte.

Auf der MCrAIX-Schicht (als Zwischenschicht oder als äußerste Schicht) bildet sich eine schützende Aluminiumoxidschicht (TGO = thermal grown oxide layer).

Vorzugsweise weist die Schichtzusammensetzung Co-30Ni-28Cr-8A1-0,6Y-0,7Si oder Co-28Ni-24Cr-10A1-0,6Y auf. Neben diesen kobaltbasierten Schutzbeschichtungen werden auch vorzugsweise nickelbasierte Schutzschichten verwendet wie Ni-10Cr-12A1-0,6Y-3Re oder Ni-12Co-21Cr-11Al-0,4Y-2Re oder Ni-25Co-17Cr-10A1-0,4Y-1,5Re.

Auf der MCrA1X kann noch eine Wärmedämmschicht vorhanden sein, die vorzugsweise die äußerste Schicht ist, und besteht beispielsweise aus ZrO₂, Y₂O₃-ZrO₂, d.h. sie ist nicht, teilweise oder vollständig stabilisiert durch Yttriumoxid und/oder Kalziumoxid und/oder Magnesiumoxid.

Die Wärmedämmschicht bedeckt die gesamte MCrA1X-Schicht. Durch geeignete Beschichtungsverfahren wie z.B. Elektronenstrahlverdampfen (EB-PVD) werden stängelförmige Körner in der Wärmedämmschicht erzeugt.

Andere Beschichtungsverfahren sind denkbar, z.B. atmosphärisches Plasmaspritzen (APS), LPPS, VPS oder CVD. Die Wärmedämmschicht kann poröse, mikro- oder makrorissbehaftete Körner zur besseren Thermoschockbeständigkeit aufweisen. Die Wärmedämmschicht ist also vorzugsweise poröser als die MCrAIX-Schicht.

Wiederaufarbeitung (Refurbishment) bedeutet, dass Bauteile 120, 130 nach ihrem Einsatz gegebenenfalls von Schutzschichten befreit werden müssen (z.B. durch Sandstrahlen). Danach erfolgt eine Entfernung der Korrosions- und/oder Oxidationsschichten bzw. -produkte. Gegebenenfalls werden auch noch Risse im Bauteil 120, 130 repariert. Danach erfolgt eine Wiederbeschichtung des Bauteils 120, 130 und ein erneuter Einsatz des Bauteils 120, 130.

Die Schaufel 120, 130 kann hohl oder massiv ausgeführt sein. Wenn die Schaufel 120, 130 gekühlt werden soll, ist sie hohl und weist ggf. noch Filmkühllöcher 418 (gestrichelt angedeutet) auf.

## Patentansprüche

1. Kernwerkzeug (1),
das zumindest eine erste Hälfte (3) und eine zweite Hälfte (4) aufweist,
insbesondere daraus (3, 4) besteht,
die (3, 4) einen Hohlraum (2) bilden,
in dem Stifte (5, 9) an den Hälften (3, 4) angeordnet sind, wobei die Stifte (5, 9) austauschbar sind.

2. Kernwerkzeug nach Anspruch 1,
bei dem die austauschbaren Stifte (5, 9) durch einen oberen (8) und einen unteren gegenüber liegenden Stiftteil (11) gebildet werden.

3. Kernwerkzeug nach Anspruch 1,
bei dem der Stiftteil (5, 8, 9, 11) nur an einer Innenwand (16, 19) des Kernwerkzeugs (1) angeordnet ist und insbesondere nicht durch eine Hälfe (3, 4) hindurchragt.

4. Kernwerkzeug nach Anspruch 1,
bei dem die austauschbaren Stifte (5, 8, 9, 11) auf Vorsprüngen (13', ...),
die an den Hälften (3, 4) des Kernwerkzeugs (1) ausgebildet sind,
befestigt sind.

5. Kernwerkzeug nach Anspruch 1, 2, 3 oder 4,
bei dem die Stifteile (8, 11) sich berühren.

6. Kernwerkzeug nach Anspruch 1, 2, 3, 4 oder 5,
bei dem die Stifte (5, 8, 11, 9) den Hohlraum (2) vollständig überbrücken.

7. Verfahren zur Herstellung eines Kerns mittels eines Kernwerkzeuges,
insbesondere mittels eines Kernwerkzeugs (1) gemäß Anspruch 1, 2, 3, 5 oder 6,
bei dem in zumindest einer Iteration ein innerer Stift (5, 8, 9, 11) des Kernwerkzeugs (1) variiert wird,
um den Kern zu verändern.
